# EUROPÄISCHE PATENTSCHRIFT

(11) **EP 3 044 535 B1**
(45) Veröffentlichungstag und Bekanntmachung des Hinweises auf die Patenterteilung: **06.12.2017**
(21) Anmeldenummer: 14757867.8
(22) Anmeldetag: 15.08.2014
(51) Int. Cl.: F42B 1/036, F42B 33/02

(54) **BAUSATZ UND VERFAHREN ZUR HERSTELLUNG EINER EINE HOHLLADUNG ENTHALTENDEN ZERSTÖRLADUNG**
CONSTRUCTION KIT AND METHOD FOR PRODUCING A DESTRUCTIVE CHARGE CONTAINING A HOLLOW CHARGE
ENSEMBLE DE PIÈCES DÉTACHÉES ET PROCÉDÉ DE FABRICATION D'UNE CHARGE DESTRUCTIVE CONTENANT UNE CHARGE CREUSE

(30) Priorität: 13.09.2013 DE 102013015255
(43) Veröffentlichungstag der Anmeldung: 20.07.2016
(73) Patentinhaber: Rheinmetall Waffe Munition GmbH, 29345 Unterlüss (DE)
(72) Erfinder: BIPPES, Bernd Michael, 76275 Ettlingen (DE)
(74) Vertreter: Dietrich, Barbara
(86) Internationale Anmeldenummer: PCT/EP2014/067493
(87) Internationale Veröffentlichungsnummer: WO 2015/036201

(56) Entgegenhaltungen:
- DE-A1- 3 532 190
- DE-C1- 3 813 933
- DE-T2- 60 318 298

## Beschreibung

Die Erfindung betrifft einen Bausatz zur Herstellung einer eine Hohlladung enthaltenden Zerstörladung zur berührungslosen Vernichtung von Kampfmitteln. Die Erfindung bezieht sich ferner auf ein Verfahren zur Herstellung einer Zerstörladung unter Verwendung eines derartigen Bausatzes.

Aus der DE 36 23 240 C1 ist eine Zerstörladung zur berührungslosen Kampfmittelbeseitigung (EOD = Explosive Ordnance Disposal) mittels einer Hohlladung bekannt. Dabei wird die Durchschlagsleistung der Hohlladung derart gewählt, dass sie zwar die Hülle der zu entschärfenden Munition durchschlägt, hingegen die Munition nicht mehr zur Detonation ihrer Sprengladung bringt. Dadurch kann eine relativ gefahrlose Entsorgung der Munition durch Entnehmen der Sprengladung oder durch deren Abbrennen erfolgen.

In der DE 36 23 240 C1 wird ferner erwähnt, zur Einstellung der gewünschten Durchschlagsleistung der Hohlladung eine genaue Dosierung ihres plastischen Sprengstoffes erst vor Ort vorzunehmen. Allerdings lassen sich dieser Druckschrift keinerlei Hinweise entnehmen, wie eine derartige Zerstörladung aufgebaut ist, damit die Dosierung des Sprengstoffes vor Ort erfolgen kann. Außerdem wird in der DE 36 23 240 C1 erwähnt, dass sich bei der Dosierung des Sprengstoffes vor Ort Inhomogenitäten, wie Blasen in der Sprengstofffüllung, ergeben, die eine genaue Einstellung der Durchschlagsleistung in der Praxis fast unmöglich machen.

Schließlich ist aus der EP 1 095 238 B1 bekannt, die Hohlladungseinlage der Zerstörladung als projektilbildende Ladung auszugestalten, wobei die Einlage aus einem nicht galvanisch leitenden, amorphen Werkstoff bestehen soll.

Nachteilig ist bei den bekannten, fertig montierten Zerstörladungen unter anderem, dass mit ihrer Lagerung und ihrem Transport ein hoher Logistikaufwand und im Hinblick auf ein mögliches Abhandenkommen ein hoher Überwachungsaufwand verbunden ist.

Die DE 603 18 298 T2, welche einen Ausgangspunkt für die Erfindung bildet, offenbart eine Vorrichtung zum Zerstören von Explasivmitteln. Der Kunststoff-Zerstörmechanismus besteht aus einem Zylinder, der mit einem axialen Rohr versehen ist, das zum Haltern des Auslösemittels dient. Während des Ladeprozesses kann der Detonator (Auslösemittel) von einem Blind-Detonator besetzt werden. Der Ladeprozess besteht aus dem Einfüllen einer bemessenen Menge an Kunststoff- Explosivstoff einem Hohlraum im Zerstörmechanismus, der sich vom Ende des Blind-Detonators bis zur Rückwand der Hohlladungseinlage erstreckt. Wenn die maximale Menge an Explosivstoff verwendet wird, ist der vordere Rand des Hohlladungsrings in der gleichen Ebene oder einige Millimeter hervorstehend von dem Rand des Zerstörmechanismus angeordnet. Gehalten werden die Hohlladungseinlage und der Explosivstoff durch einen mit Gewinde versehenen Konsolidierungsring, der auf den Zerstörmechanismus aufgeschraubt wird. Wird weniger Explosivstoff verwendet, ist wenigstens ein Abstandsring zwischen dem inneren Steg des Konsolidierungsrings und dem Hohlladungseinlage einzubinden. Das Befüllen mit explosivem Material erfolgt derart, dass dieser in den Körper von der offenen Seite eingegeben und komprimiert wird, herkömmlich durch manuelles Einstampfen, dann durch den Konsolidierungsring weiter komprimiert wird, der an der Vorderfläche der Hohlladungseinlage wirkt. Bei dem anderen Befüllungsvorgang sind Endanschläge eingebunden, an die der Konsolidierungsring und etwaige Abstandsringe anschlagen müssen.

Der Erfindung liegt die Aufgabe zugrunde, den Logistik- und Sicherungsaufwand für Zerstörladungen wesentlich zu verringern.

Diese Aufgabe wird erfindungsgemäß dadurch gelöst, dass die Zerstörladung nicht als fertig montierte Ladung vorgehalten, d.h. gelagert und transportiert wird, sondern dass alle nicht sicherheitsrelevanten Bauteile, wie das vorzugsweise rohrförmige Gehäuseelement der Zerstörladung, die Hohlladungseinlage und die zur Aufnahme des Sprengzünders vorgesehene Kappe, als Bausatz separat gelagert und transportiert werden. Die Zerstörladung wird dann erst vor Ort montiert, sofern der jeweils Sprengberechtigte bei Kampfmittelbeseitigungseinsätzen ihre Verwendung zum kontaktfreien Ansprengen von Munition etc. für erforderlich hält. Als Sprengstoff für die Hohlladung kann dann der in der Regel bei Kampfmittelbeseitigungseinsätzen ohnehin vorhandene formbare Sprengstoff, wie z.B. PETN (Nitropenta), Semtex (Handelsname für ein Nitropenta und Hexogen-Gemisch der tschechischen Firma Synthesia), C-4 (Composition bestehend aus 91% Hexogen, 5,3% Polyisobutylen + Weichmacher) etc., verwendet werden. Als Sprengzünder kommen üblicherweise vorhandene elektrische Sprengzünder, und zwar U-Zünder (unempfindlich) oder HU-Zünder (hochunempfindlich) zum Einsatz.

Durch Verwendung eines erfindungsgemäßen Bausatzes wird der Logistik- und Sicherungsaufwand für die entsprechenden Zerstörladungen wesentlich reduziert, da die Einzelteile des Bausatzes nicht genehmigungs- und überwachungspflichtig sind. Ferner müssen keine Haltbarkeitsfristen beachtet werden.

Um eine möglichst reproduzierbare Durchschlagsleistung der Zerstörladung nach ihrer Montage sicherzustellen, sind die zur Zünderaufnahme vorgesehene Kappe und eine dem Bausatz ebenfalls zugeordnete Ladehilfe derart ausgebildet, dass bei der Montage der Zerstörladung einerseits die axiale Lage der Hohlladungseinlage exakt positioniert werden kann und dass andererseits auf den formbaren Sprengstoff Druck ausgeübt werden kann, der ausreicht, damit nach dem Pressvorgang der Sprengstoff formschlüssig an den Wandbereichen des rohrförmigen Gehäuseelementes, der Hohlladungseinlage und der Kappe anliegt, sodass Blasen in dem Sprengstoff und Lufteinschlüsse zwischen dem Sprengstoff und den angrenzenden Teilen sicher vermieden werden.

Hierzu umfasst die Ladehilfe ein Basisteil und ein sich an das Basisteil oberseitig anschließendes, vorzugsweise zylinderförmiges Oberteil, dessen dem Basisteil abgewandter vorderer Bereich vorzugsweise kegelförmig ausgebildet ist und mindestens teilweise der inneren Randkontur der Einlage entspricht. Das Oberteil der Ladehilfe ist durch die Öffnung in der zweiten Stirnseite in das rohrförmige Gehäuseelement einführbar und dient als Gegenlager bei dem Pressvorgang des Sprengstoffes sowie zur Festlegung des Abstandes der Hohlladungseinlage von der zweiten Stirnseite des rohrförmigen Gehäuseelementes.

Als vorteilhaft hat es sich erwiesen, wenn es sich bei dem rohrförmigen Gehäuseelement des Bausatzes um Hartpappe handelt, sodass bei dem Einsatz der Zerstörladung keine nennenswerte seitliche Splitterwirkung auftritt und der Gefahrenbereich beim Einsatz der Zerstörladung geringer ist als bei vergleichbar bekannten Zerstörladungen.

Bei der Hohlladungseinlage kann es sich um ein Metall, vorzugsweise Kupfer, handeln. Sofern allerdings für die Beseitigung elektronischer Kampfmittel eine metallfreie Zerstörladung verwendet werden muss, um eine Beeinflussung des Kampfmittels durch das Einlagenmetall zu unterbinden, kann die Hohlladungseinlage aus einem Nichtmetall, vorzugsweise Glas, bestehen.

Als zweckmäßig hat es sich ferner erwiesen, wenn der Bausatz für das kontaktfreie Ansprengen von Kampfmitteln Drähte umfasst, mit denen - falls erforderlich - Abstandshalter (beispielsweise ein Drei-Bein) geformt werden können, die dann an dem Gehäuseelement der fertig montierten Zerstörladung angebracht werden.

Zur Montage der Zerstörladung mit Hilfe des erfindungsgemäßen Bausatzes wird zunächst das Basisteil der Ladehilfe auf einem festen Untergrund positioniert. Anschließend wird die Hohlladungseinlage des Bausatzes mit dem vorderen Bereich des Oberteiles über die Öffnung der zweiten Stirnseite des rohrförmigen Gehäuseelementes in die durch den Mindestabstand (Stand off) der Hohlladungseinlage zu dem zu vernichtenden Kampfmittel vorbestimmten Position gedrückt. Dann wird der vorhandene Sprengstoff vorgeformt und durch die Öffnung der ersten Stirnseite in das bevorzugt rohrförmige Gehäuseelement eingebracht. Anschließend wird die Kappe mit ihrem als Pressstempel ausgebildeten Unterteil gegen den Sprengstoff gepresst und dann der als U- oder HU-Zünder ausgebildete elektrische Sprengzünder in die axiale Bohrung der Kappe eingesetzt.

Als vorteilhaft hat es sich erwiesen, wenn der auf den Sprengstoff ausgeübte Pressdruck derart gewählt wird, dass der Sprengstoff 1 bis 2mm in die axiale Bohrung der Kappe aufsteigt, sodass eine sichere Zündung des Sprengstoffes durch den Sprengzünder gewährleistet ist.

Alternativ kann eine Lade-Matrize eingesetzt werden, die zugleich als Transportmittel der weiteren Teile des Bausatzes dienen kann.

Weitere Einzelheiten und Vorteile der Erfindung ergeben sich aus den folgenden, anhand von Figuren erläuterten Ausführungsbeispielen. Es zeigen:
- Fig. 1: einen aus einem rohrförmigen Gehäuseelement, einer Hohlladungseinlage, einer Kappe und einer Ladehilfe bestehenden erfindungsgemäßen Bausatz,
- Fig. 2: eine teilweise im Längsschnitt dargestellte Zerstörladung, die aus dem Bausatz gemäß Fig. 1 sowie einem formbaren Sprengstoff und einem elektrischen Sprengzünder vor Ort montiert wurde und
- Fig. 3: eine Zerstörladung mit einem aus drei Drähten geformten Abstandshalter,
- Fig. 4: eine Transportdarstellung des Bausatzes,
- Fig. 5: eine Darstellung einer Lade-Matrize.

In Fig. 1 ist mit 1 ein Bausatz zur Herstellung einer eine Hohlladung enthaltenden Zerstörladung bezeichnet. Der Bausatz 1 umfasst ein vorzugsweise rohrförmiges Gehäuseelement 2 aus Hartpappe mit einer ersten Stirnseite 3 und einer zweiten Stirnseite 4. Zudem umfasst der Bausatz 1 eine zum rohrförmigen Gehäuseelement 2 angepasste kegelförmige Hohlladungseinlage 5 aus bevorzugt Kupfer und eine als Zünderaufnahme dienende Kappe 6. Die Kappe 6 enthält eine axiale Bohrung 60 zur Aufnahme eines elektrischen Sprengzünders und besitzt ein Unterteil 61, welches als Pressstempel ausgebildet ist. Außerdem ist dem Bausatz 1 eine Ladehilfe 7 zugeordnet, die ein Basisteil 8 und ein sich an das Basisteil 8 anschließendes Oberteil 9 aufweist, dessen dem Basisteil 8 abgewandte vordere Bereich 10 kegelförmig ausgebildet ist und mindestens teilweise der inneren kegelförmigen Randkontur der Hohlladungseinlage 3 entspricht. Das Oberteil 9 ist in seiner Form abgestimmt auf die Form des Gehäuseelementes 2. Ist das Gehäuseelement 2 rohrförmig, so ist das Oberteil 9 zylinderförmig etc..

Soll nun vor Ort aus dem Bausatz 1 und einem vorhandenen formbaren Sprengstoff sowie einem Sprengzünder eine Zerstörladung 100 hergestellt werden, so kann zunächst das Basisteil 8 der Ladehilfe 7 auf einem festen Untergrund 11 positioniert werden (Fig. 2).

Anschließend wird die Hohlladungseinlage 5 mit dem vorderen Bereich 10 des Oberteiles 9 über die Öffnung der zweiten Stirnseite 4 des Gehäuseelementes 2 in die durch den Mindestabstand (Stand off) der Hohlladungseinlage 5 zu dem zu vernichtenden Kampfmittel vorbestimmten Position gedrückt.

Dann wird der Sprengstoff vorgeformt und der vorgeformte Sprengstoff 12 durch die Öffnung der ersten Stirnseite 3 in das Gehäuseelement 2 eingebracht.

Anschließend wird die Kappe 6 mit ihrem als Pressstempel ausgebildeten Unterteil 61 gegen den Sprengstoff 12 gepresst, derart, dass der von der Kappe 6 auf den Sprengstoff ausgeübte Pressdruck ausreicht, um Sprengstoff 1 bis 2 mm in die axiale Bohrung 60 der Kappe 6 hineinzudrücken.

Abschließend wird dann ein geeigneter Sprengzünder (U- oder HU-Zünder) 13 in die axiale Bohrung 60 der Kappe 6 eingesteckt.

Da bei der berührungsfreien Vernichtung von Kampfmitteln mit einer Hohlladung zu beachten ist, dass ein bestimmter Mindestabstand (Stand off) zum Kampfmittels vorhanden sein muss, ist es häufig erforderlich, dass die Zerstörladung 100 an einem entsprechenden Abstandshalter vor dem zu vernichtenden Kampfmittel befestigt wird.

Ein derartiger, aus Drähten 14 geformter Abstandshalter 15 ist in Fig. 3 zusammen mit der fertig montierten Zerstörladung 100 dargestellt.

Fig. 4a zeigt den Bausatz 1 mit seinem Gehäuse bzw. Gehäuseelement 2 in der Transportstellung. Die Darstellung in Fig. 4b ist eine Schnittdarstellung im Schnitt A-A aus Fig. 4a. Deutlich erkennbar fehlt hier der Sprengstoff.

In Fig. 5 ist eine Lade-Matrize 20 dargestellt. Die Lade-Matrize 20 umfasst ein Gehäuse 21, in das das Gehäuseelement 2 des Bausatzes 1' eingebracht werden kann. Ein Pappröllchen 2' oder dergleichen kann auch für einen Längenausgleich zwischen den Abmaßen des Gehäuses 21 und dem Gehäuseelement 2 des Bausatzes 1' dienen. Das Gehäuse 21 der Lade-Matrize 20 ist durch zwei Deckel 22, 23 verschließbar. Im unteren Deckel 23 eingebunden ist ein kegelförmiger Stempel 24, der beim Schließen der Öffnung 25, 26 in Richtung des Gehäuseelementes 2 weist. Der Stempel 24 ist seinerseits verstellbar im Deckel 23 eingebracht und kann in seiner Endposition mittels Muttern 27, 28, zumindest aber eine, gesichert werden. Im oberen Deckel 22 integriert ist eine Gegenhalterung 29, die beim Herstellen der eine Hohlladung enthaltenden Zerstörladung ebenfalls in das Gehäuseelement 2 des Bausatzes 1' hineinreicht. In bzw. an die Gegenhalterung 29 greift der die Sprengladung 12 formende Presstempel 61 ein bzw. an. Die Gegenhalterung 29 weist eine Durchführung bzw. axiale Bohrung 30 auf und ist ebenfalls mittels Muttern 31, 32, zumindest aber eine, gesichert. Alternativen zur Sicherung mit einer Mutter können, wie auch für den Stempel, ein Splint etc. sein. Derer sind dem Fachmann hinreichend bekannt.

Die einzelnen Schritte zur Herstellung können wie zur Ladehilfe 7 beschrieben ähnlich ablaufen. So kann der Deckel 23 auf das Gehäuse 21 geschraubt oder verrastet werden. Mit Hilfe des im Deckel 23 enthaltenen Stempels 24 wird die vorher eingebrachte Hohlladungseinlage 5 in das Gehäuseelement 2 in die vorbestimmte Position gedrückt, der Stempel 24 gesichert. Der vorgeformte Sprengstoff 12 kann bevorzugt durch die obere Öffnung 25 der Lade-Matrize 20 und der ersten Stirnseite 3 in das Gehäuseelement 2 eingebracht werden. Auch hier dient der Stempel 24 dazu, nach dem Einbringen des Sprengstoffes 12 in das Gehäuseelement 2 diesen formschlüssig an die Wandbereiche des sich anschließenden Gehäuseelementes 2, der Hohlladungseinlage 5 und der Unterseite des Unterteils 61 anzudrücken. Durch Schließen des oberen Deckels 22 greift die Gegenhalterung 29 auf das Unterteil 61 an und zentriert dieses. Die Gegenhalterung 29 kann entfallen, wenn das Unterteil 61 direkt mit dem Deckel 22 verbindbar ist. Der geeigneter Sprengzünder (U- oder HU-Zünder) 13 wird durch eine Durchführung bzw. axiale Bohrung 30 in der Gegenhalterung 29 bzw. im Deckel 22 eingebracht. Auch die in dieser Weise erhaltene Zerstörladung kann in einen Abstandshalter 15 nach Fig. 3 eingebracht werden.

Alternativ kann das Herstellen bzw. Einbringen der einzelnen Teile des Bausatzes 1' auch nur durch eine der Öffnungen 25, 26 erfolgen.

### Bezugszeichenliste

- 1, 1': Bausatz
- 2, 2': Gehäuseelement
- 3: erste Stirnseite
- 4: zweite Stirnseite
- 5: Hohlladungseinlage
- 6: Kappe
- 60: axiale Bohrung
- 61: Unterteil
- 7: Ladehilfe
- 8: Basisteil
- 9: Oberteil
- 10: vordere Bereich
- 11: Untergrund
- 12: Sprengstoff
- 13: Sprengzünder
- 14: Draht
- 15: Abstandshalter

- 20: Lade-Matrize
- 21: Gehäuse
- 22, 23: Deckel
- 24: Stempel
- 25, 26: Gehäuseöffnungen
- 27, 28: Mutter
- 29: Gegenhalterung
- 30, 30': axiale Bohrung
- 31, 32: Mutter

- 100: Zerstörladung

## Patentansprüche

1. Bausatz (1) zur Herstellung einer eine Hohlladung enthaltenden Zerstörladung (100) zur Vernichtung von Kampfmitteln, bestehend aus:
• einem rohrförmigen Gehäuseelement (2) mit zwei offenen Stirnseiten (3, 4), in welches die aus einer Hohlladungseinlage (5) und einem Sprengstoff (12) bestehende Hohlladung einsetzbar ist, wobei der Sprengstoff (12) formbar ist,
• einer Hohlladungseinlage (5), die bevorzugt kegel- oder kugelkalottenförmig ist,
• einer Kappe (6) zum Verschließen der dem Sprengstoff (12) zugewandten Öffnung der ersten Stirnseite (3) des Gehäuseelementes (2), wobei die Kappe (6) eine axiale Bohrung (60) zur Aufnahme eines elektrischen Sprengzünders (13) enthält und auf ihrer, im montierten Zustand, dem Sprengstoff (12) zugewandten Unterseite ein Unterteil (61) umfasst, welches als Pressstempel ausgebildet ist,
• einer Ladehilfe (7), die ein Basisteil (8) und einen sich daran anschließenden Oberteil (9) umfasst, dessen dem Basisteil (8) abgewandte vordere Bereich (10) kegel- oder kugelkalottenförmig ausgebildet ist und mindestens teilweise der inneren Randkontur der Hohlladungseinlage (5) entspricht, wobei das Oberteil mit der Hohlladungseinlage (5) durch die Öffnung in der zweiten Stirnseite (4) in das Gehäuseelement (2) einführbar ist, um als Gegenlager bei einem Pressvorgang des Sprengstoffes (12) zu dienen, wobei nach dem Pressvorgang der Sprengstoff (12) formschlüssig an den Wandbereichen des rohrförmigen Gehäuseelements (2), der Hohlladungseinlage (5) und der Kappe (6) anliegt.

2. Bausatz (1') zur Herstellung einer eine Hohlladung enthaltenden Zerstörladung (100) zur Vernichtung von Kampfmitteln, bestehend aus:
• einem rohrförmigen Gehäuseelement (2) mit zwei offenen Stirnseiten (3, 4), in welches die aus einer Hohlladungseinlage (5) und einem Sprengstoff (12) bestehende Hohlladung einsetzbar ist, wobei der Sprengstoff (12) formbar ist,
• einer Hohlladungseinlage (5), die bevorzugt kegel- oder kugelkalottenförmig ist,
• einer Lade-Matrize (20) zur Aufnahme des Gehäuseelementes (2), des Sprengstoffes (12) und der Hohlladungseinlage (5), wobei
• die Lade-Matrize (20) ein Gehäuse (21) umfasst, das zwei Öffnungen (25, 26) aufweist, die je durch einen Deckel (22, 23) verschlossen werden können,
• im unteren Deckel (23) ein kegel- oder kugelkalottenförmiger Stempel (24) eingebunden ist, der mindestens teilweise der inneren Randkontur der Hohlladungseinlage (5) entspricht und mit der Hohlladungseinlage (5) in das Gehäuseelement (2) gedrückt wird, um als Gegenlager bei einem Pressvorgang des Sprengstoffes (12) zu dienen,
• der obere Deckel (22) eine axiale Bohrung (30) aufweist und mit einem als Pressstempel ausgebildeten Unterteil (61 umfassend eine axiale Bohrung (60) zusammenwirkt, wobei diese Bohrungen (30, 60) einen elektrischen Sprengzünder (13) aufnehmen, wobei nach dem Pressvorgang der Sprengstoff (12) formschlüssig an den Wandbereichen des rohrförmigen Gehäuseelements (2), der Hohlladungseinlage (5) und dem Unterteil (61) anliegt.

3. Bausatz (1) nach Anspruch 1, **dadurch gekennzeichnet, dass** das Oberteil (9) als Gegenlager bei dem Pressvorgang des Sprengstoffes (12) sowie zur Festlegung des Abstandes der Hohlladungseinlage (5) von der zweiten Stirnseite (4) des Oberteils (9) dient.

4. Bausatz (1, 1') nach einem der Ansprüche 1 bis 3, **dadurch gekennzeichnet, dass** es sich bei dem Material des Gehäuseelementes (2) um Hartpappe handelt.

5. Bausatz (1,1') nach einem der Ansprüche 1 bis 4, **dadurch gekennzeichnet, dass** es sich bei der Hohlladungseinlage (5) um Kupfer oder Glas handelt.

6. Bausatz (1,1') nach einem der Ansprüche 1 bis 5, **dadurch gekennzeichnet, dass** es sich bei dem elektrischen Sprengzünder (13) um einen U- oder HU-Zünder handelt.

7. Bausatz (1, 1') nach einem der Ansprüche 1 bis 6, **dadurch gekennzeichnet, dass** der Bausatz (1, 1') mehrere Drähte (14) umfasst, mit denen ein Abstandshalter (15) zusammensetzbar ist.

8. Bausatz (1, 1') nach einem Ansprüche 1 bis 7 zur berührungslosen Vernichtung von Kampfmitteln.

9. Bausatz (1, 1') nach einem der Ansprüche 1 bis 8 zur Herstellung einer Zerstörladung vor Ort.

10. Verfahren zur Montage einer Zerstörladung (100) mit Hilfe eines in den Ansprüchen 1, 3 bis 9 genannten Bausatzes (1) mit den Merkmalen:
a) zunächst wird das Basisteil (8) der Ladehilfe (7) auf einem festen Untergrund (11) positioniert;
b) anschließend wird die Hohlladungseinlage (5) mit dem vorderen Bereich (10) des Oberteiles (9) durch die Öffnung der zweiten Stirnseite (4) des Gehäuseelementes (2) in die durch den Mindestabstand (Stand off) der Hohlladungseinlage (5) zu dem zu vernichtenden Kampfmittel vorbestimmten Position gedrückt;
c) dann werden der vorgeformte Sprengstoff (12) und danach die als Zünderhalter dienende Kappe (6) durch die Öffnung der ersten Stirnseite (3) in das Gehäuseelement (2) eingebracht, und das Unterteil (61) der Kappe (6) gegen den Sprengstoff (12) gepresst, derart, dass der von der Kappe (6) auf den Sprengstoff (12) ausgeübte Pressdruck ausreicht, um den Sprengstoff (12) formschlüssig gegen die Wandbereiche des Gehäuseelementes (2), der Hohlladungseinlage (5) und der Kappe (6) zu drücken;
d) schließlich wird der elektrische Sprengzünder (13) in die axiale Bohrung (60) der Kappe (6) eingesetzt.

11. Verfahren zur Montage einer Zerstörladung (100) mit Hilfe eines in den Ansprüchen 2, 4 bis 9 genannten Bausatzes (1') mit den Merkmalen:
a) das Gehäuseelement (2) wird in das Gehäuse (21) der Lade-Matrize (20) eingebracht,
b) anschließend wird die Hohlladungseinlage (5) mit Hilfe des Stempels (24) durch die Öffnung der zweiten Stirnseite (4) des rohrförmigen Gehäuseelementes (2) in die durch den Mindestabstand (Stand off) der Hohlladungseinlage (5) zu dem zu vernichtenden Kampfmittels vorbestimmten Position gedrückt;
c) dann werden ein vorgeformter Sprengstoff (12) und danach das als Zünderhalter dienende Unterteil (61) durch die Öffnung (25) und damit durch die Öffnung der ersten Stirnseite (3) in das Gehäuseelement (2) eingebracht, und das Unterteil (61) mit Hilfe des oberen Deckels (22) gegen den Sprengstoff (12) gepresst, derart, dass der von dem Unterteil (61) auf den Sprengstoff (12) ausgeübte Pressdruck ausreicht, um den Sprengstoff (12) formschlüssig gegen die Wandbereiche des Gehäuseelementes (2), der Hohlladungseinlage (5) und dem Unterteil (61) zu drücken;
d) schließlich wird der elektrische Sprengzünder (13) in die axiale Bohrung (30, 60) eingesetzt.

12. Verfahren nach Anspruch 10 oder 11, **dadurch gekennzeichnet, dass** der von dem Unterteil (61) auf der Kappe (6) auf den Sprengstoff (12) ausgeübte Pressdruck derart gewählt wird, dass der Sprengstoff (12) 1 mm bis 2 mm in die axiale Bohrung (60) der Kappe (6) bzw. des Unterteils (61) aufsteigt.

## Claims

1. Construction kit (1) for producing a destructive charge (100) containing a hollow charge for bomb disposal, consisting of
• a tubular housing element (2) with two open end faces (3, 4), into which the hollow charge consisting of a hollow charge insert (5) and an explosive (12) can be inserted, wherein the explosive (12) is mouldable,
• a hollow charge insert (5), which is preferably conical or hemispherical,
• a cap (6) for closing the opening in the first end face (3) of the housing element (2) that is facing the explosive (12), the cap (16) having an axial bore (60) for receiving an electrical detonator (13) and comprising on its underside, facing the explosive (12) in the fitted state, a lower part (61), which is formed as a pressing ram,
• a loading aid (7), which comprises a base part (8) and an upper part (9) which adjoins thereto and the front region (10) of which, facing away from the base part (8), is formed in a conical or hemispherical manner and corresponds at least partially to the inner peripheral contour of the hollow charge insert (5), wherein the upper part can be inserted with the hollow charge insert (5) through the opening in the second end face (4) into the housing element (2), in order to serve as a counter bearing during a process of pressing the explosive (12), wherein, after the pressing process, the explosive (12) lies in a form-fitting manner against the wall regions of the tubular housing element (2), the hollow charge insert (5) and the cap (6).

2. Construction kit (1') for producing a destructive charge (100) containing a hollow charge for bomb disposal, consisting of:
• a tubular housing element (2) with two open end faces (3, 4), into which the hollow charge consisting of a hollow charge insert (5) and an explosive (12) can be inserted, wherein the explosive (12) is mouldable,
• a hollow charge insert (5), which is preferably conical or hemispherical,
• a loading cartridge (20) for receiving the housing element (2), the explosive (12) and the hollow charge insert (5), wherein
• the loading cartridge (20) comprises a housing (21), which has two openings (25, 26), which can each be closed by a cover (22, 23),
• incorporated in the lower cover (23) is a conical or hemispherical ram (24), which corresponds at least partially to the inner peripheral contour of the hollow charge insert (5) and is forced with the hollow charge insert (5) into the housing element (2) in order to serve as a counter bearing during a process of pressing the explosive (12),
• the upper cover (22) has an axial bore (30) and interacts with a lower part (61), which is formed as a pressing ram and comprises an axial bore (60), wherein these bores (30, 60) receive an electrical detonator (13), wherein, after the pressing process, the explosive (12) lies in a form-fitting manner against the wall regions of the tubular housing element (2), the hollow charge insert (5) and the lever part (61).

3. Construction kit (1) according to Claim 1, **characterized in that** the upper part (9) serves as a counter bearing during the process of pressing the explosive (12) and serves for fixing the distance of the hollow charge insert (5) from the second end face (4) of the upper part (9).

4. Construction kit (1, 1') according to one of Claims 1 to 3, **characterized in that** the material of the housing element (2) is fibreboard.

5. Construction kit (1, 1') according to one of Claims 1 to 4, **characterized in that** the hollow charge insert (5) is copper or glass.

6. Construction kit (1, 1') according to one of Claims 1 to 5, **characterized in that** the electrical detonator (13) is a U or HU detonator.

7. Construction kit (1, 1') according to one of Claims 1 to 6, **characterized in that** the construction kit (1, 1') comprises a number of wires (14), with which a spacer (15) can be put together.

8. Construction kit (1, 1') according to one of Claims 1 to 7 for remotely controlled bomb disposal.

9. Construction kit (1, 1') according to one of Claims 1 to 8 for producing a destructive charge on site.

10. Method for assembling a destructive charge (100) with the aid of a construction kit (1) specified in Claims 1 and 3 to 9, with the following features:
a) first the base part (8) of the loading aid (7) is positioned on a fixed base (11);
b) subsequently the hollow charge insert (5) is forced with the front region (10) of the upper part (9) through the opening in the second end face (4) of the housing element (2) into the position predetermined by the minimum distance (stand-off) of the hollow charge insert (5) in relation to the bomb intended for disposal;
c) then the preformed explosive (12) and after that the cap (6) serving as a detonator holder are introduced through the opening in the first end face (3) into the housing element (2), and the lower part (61) of the cap (6) is pressed against the explosive (12) in such a way that the pressing pressure exerted on the explosive (12) by the cap (6) is sufficient to press the explosive (12) in a form-fitting manner against the wall regions of the housing element (2), the hollow charge insert (5) and the cap (6);
d) finally the electrical detonator (13) is inserted into the axial bore (60) of the cap (6).

11. Method for assembling a destructive charge (100) with the aid of a construction kit (1') specified in Claims 2 and 4 to 9, with the following features:
a) the housing element (2) is introduced into the housing (21) of the loading cartridge (20),
b) subsequently the hollow charge insert (5) is forced with the aid of the ram (24) through the opening in the second end face (4) of the tubular housing element (2) into the position predetermined by the minimum distance (stand-off) of the hollow charge insert (5) in relation to the bomb intended for disposal:
c) then a preformed explosive (12) and after that the lower part (61) serving as a detonator holder are introduced through the opening (25), and consequently through the opening in the first end face (3), into the housing element (2), and the lower part (61) is pressed with the aid of the upper cover (22) against the explosive (12) in such a way that the pressing pressure exerted on the explosive (12) by the lower part (61) is sufficient to press the explosive (12) in a form-fitting manner against the wall regions of the housing element (2), the hollow charge insert (5) and the lower part (61);
d) finally the electrical detonator (13) is inserted into the axial bore (30, 60).

12. Method according to Claim 10 or 11, **characterized in that** the pressing pressure exerted on the explosive (12) by the lower part (61) on the cap (6) is chosen such that the explosive (12) rises up 1 mm to 2 mm in the axial bore (60) of the cap (6) or of the lower part (61).

## Revendications

1. Kit de montage (1) destiné à fabriquer une charge destructrice (100) contenant une charge creuse pour l'anéantissement d'armes, composé de :
* un élément de boîtier (2) de forme tubulaire pourvu de deux côtés frontaux (3, 4) ouverts dans lequel peut être insérée la charge creuse, constituée d'un insert de charge creuse (5) et d'une substance explosive (12), la substance explosive (12) étant façonnable,
* un insert de charge creuse (5) qui est de préférence en forme de cône ou de calotte sphérique,
* un capuchon (6) servant à fermer l'ouverture du premier côté frontal (3) de l'élément de boîtier (2) qui fait face à la substance explosive (12), le capuchon (6) contenant un orifice axial (60) destiné à accueillir un détonateur électrique (13) et comportant, sur son côté inférieur qui fait face à la substance explosive (12) à l'état monté, une partie inférieure (61) qui est réalisée sous la forme d'un piston de pressage,
* un auxiliaire de chargement (7), lequel comporte une partie de base (8) et une partie supérieure (9) qui vient se rattacher à celle-ci, dont la zone avant (10) à l'opposé de la partie de base (8) est réalisée en forme de cône ou de calotte sphérique et correspond au moins partiellement au contour marginal intérieur de l'insert de charge creuse (5), la partie supérieure avec l'insert de charge creuse (5) pouvant être introduite dans l'élément de boîtier (2) à travers l'ouverture dans le deuxième côté frontal (4) afin de servir de contre-butée lors d'une opération de pressage de la substance explosive (12), la substance explosive (12), après l'opération de pressage, reposant par complémentarité de formes contre les zones de paroi de l'élément de boîtier (2) de forme tubulaire, l'insert de charge creuse (5) et le capuchon (6).

2. Kit de montage (1') destiné à fabriquer une charge destructrice (100) contenant une charge creuse pour l'anéantissement d'armes, composé de :
* un élément de boîtier (2) de forme tubulaire pourvu de deux côtés frontaux (3, 4) ouverts dans lequel peut être insérée la charge creuse, constituée d'un insert de charge creuse (5) et d'une substance explosive (12), la substance explosive (12) étant façonnable,
* un insert de charge creuse (5) qui est de préférence en forme de cône ou de calotte sphérique,
* une matrice de chargement (20) destinée à accueillir l'élément de boîtier (2), la substance explosive (12) et l'insert de charge creuse (5),
* la matrice de chargement (20) comprenant un boîtier (21) qui possède deux ouvertures (25, 26) qui peuvent respectivement être fermées par un couvercle (22, 23),
* un poinçon (24) en forme de cône ou de calotte sphérique étant intégré dans le couvercle inférieur (23), lequel correspond au moins partiellement au contour marginal intérieur de l'insert de charge creuse (5) et étant enfoncé avec l'insert de charge creuse (5) dans l'élément de boîtier (2) afin de servir de contre-butée lors d'une opération de pressage de la substance explosive (12),
* le couvercle supérieur (22) possédant un orifice axial (30) et coopérant avec une partie inférieure (61) comportant un orifice axial (60) réalisé sous la forme d'un piston de pressage, ces orifices (30, 60) accueillant un détonateur électrique (13), la substance explosive (12), après l'opération de pressage, reposant par complémentarité de formes contre les zones de paroi de l'élément de boîtier (2) de forme tubulaire, l'insert de charge creuse (5) et la partie inférieure (61).

3. Kit de montage (1) selon la revendication 1, **caractérisé en ce que** la partie supérieure (9) sert de contre-butée lors de l'opération de pressage de la substance explosive (12) et aussi à fixer l'écart entre l'insert de charge creuse (5) et le deuxième côté frontal (4) de la partie supérieure (9).

4. Kit de montage (1, 1') selon l'une des revendications 1 à 3, **caractérisé en ce que** le mautériau de l'élément de boîtier (2) est du carton dur.

5. Kit de montage (1, 1') selon l'une des revendications 1 à 4, **caractérisé en ce que** l'insert de charge creuse (5) est du cuivre ou du verre.

6. Kit de montage (1, 1') selon l'une des revendications 1 à 5, **caractérisé en ce que** le détonateur électrique (13) est un détonateur insensible ou à haute insensibilité.

7. Kit de montage (1, 1') selon l'une des revendications 1 à 6, **caractérisé en ce que** le kit de montage (1, 1') comporte plusieurs fils métalliques (14) avec lesquels peut être assemblée une entretoise (15).

8. Kit de montage (1, 1') selon l'une des revendications 1 à 7 destiné à l'anéantissement d'armes sans contact.

9. Kit de montage (1, 1') selon l'une des revendications 1 à 8 destiné à la fabrication d'une charge destructrice sur site.

10. Procédé de montage d'une charge destructrice (100) à l'aide d'un kit de montage (1) mentionné dans les revendications 1, 3 à 9, ayant les caractéristiques suivantes :
a) pour commencer, la partie de base (8) de l'auxiliaire de chargement (7) est placée sur un support (11) solide ;
b) l'insert de charge creuse (5) est ensuite poussé avec la zone avant (10) de la partie supérieure (9) à travers l'ouverture du deuxième côté frontal (4) de l'élément de boîtier (2) dans la position prédéterminée par l'écart minimal (entretoise) entre l'insert de charge creuse (5) et l'arme à anéantir ;
c) la substance explosive (12) préformée et, après elle, le capuchon (6) servant de porte-détonateur sont ensuite introduits dans l'élément de boîtier (2) à travers l'ouverture du premier côté frontal (3), puis la partie inférieure (61) du capuchon (6) est pressée contre la substance explosive (12) de telle sorte que la pression exercée par le capuchon (6) sur la substance explosive (12) est suffisante pour pousser la substance explosive (12) par complémentarité de formes contre les zones de paroi de l'élément de boîtier (2), l'insert de charge creuse (5) et le capuchon (6) ;
d) pour terminer, le détonateur électrique (13) est inséré dans l'orifice axial (60) du capuchon (6).

11. Procédé de montage d'une charge destructrice (100) à l'aide d'un kit de montage (1') mentionné dans les revendications 2, 4 à 9, ayant les caractéristiques suivantes :
a) l'élément de boîtier (2) est introduit dans le boîtier (21) de la matrice de chargement (20) ;
b) l'insert de charge creuse (5) est ensuite poussé à l'aide du poinçon (24) à travers l'ouverture du deuxième côté frontal (4) de l'élément de boîtier (2) de forme tubulaire dans la position prédéterminée par l'écart minimal (entretoise) entre l'insert de charge creuse (5) et l'arme à anéantir ;
c) une substance explosive (12) préformée et, après elle, la partie inférieure (61) servant de porte-détonateur sont ensuite introduites dans l'élément de boîtier (2) à travers l'ouverture (25) et ainsi à travers l'ouverture du premier côté frontal (3), puis la partie inférieure (61) est pressée contre la substance explosive (12) à l'aide du couvercle supérieur (22) de telle sorte que la pression exercée par la partie inférieure (61) sur la substance explosive (12) est suffisante pour pousser la substance explosive (12) par complémentarité de formes contre les zones de paroi de l'élément de boîtier (2), l'insert de charge creuse (5) et la partie inférieure (61) ;
d) pour terminer, le détonateur électrique (13) est introduit dans l'orifice axial (30, 60).

12. Procédé selon la revendication 10 ou 11, **caractérisé en ce que** la pression exercée par la partie inférieure (61) sur le capuchon (6) sur la substance explosive (12) est choisie de telle sorte que la substance explosive (12) remonte de 1 mm à 2 mm dans l'orifice axial (60) du capuchon (6) ou de la partie inférieure (61).
